# FASCICULE DE BREVET EUROPEEN

(11) **EP 0 297 013 B1**
(45) Date de publication et mention de la délivrance du brevet: **29.01.1992**
(21) Numéro de dépôt: 88450021.6
(22) Date de dépôt: 24.05.1988
(51) Int. Cl.: B65D 75/20, B65D 75/30, B65D 5/36

(54) **Boite pliante à faces incurvées stockable à plat et à mise en forme par simple pression**
Faltbarer, in flachem Zustand lagerbarer und unter leichtem Druck aufrichtbarer Behälter mit nach innen gekrümmten Seiten
Foldable container with incurred faces capable of being stored flat and erected by simple pressure

(30) Priorité: 22.05.1987 FR 8707358
(43) Date de publication de la demande: 28.12.1988
(73) Titulaire: Lapoule, Patrick, F-33160 Saint Medard en Jalles (FR); Fontana, Christine, F-33160 Saint Medard en Jalles (FR)
(72) Inventeur: Lapoule, Patrick, F-33160 Saint Medard en Jalles (FR); Fontana, Christine, F-33160 Saint Medard en Jalles (FR)
(74) Mandataire: Thébault, Jean-Louis

(56) Documents cités:
- DE-A- 2 347 079
- DE-B- 1 105 701
- GB-A- 557 165
- US-A- 2 341 056
- US-A- 2 508 962
- US-A- 3 746 240
- US-A- 3 877 632
- US-A- 4 267 955

## Description

La présente invention a trait à une nouvelle structure de boîte pliante à faces incurvées, pouvant être stockée à plat et susceptible d'être mise en forme par simple pression manuelle sur les côtés déformables.

Le but de l'invention est de proposer une structure de boîte permettant une réalisation et un stockage faciles, la boîte étant à l'état pliée et à plat, et une mise en forme non moins facile sans effectuer aucun montage ou solidarisation d'éléments quelconques de la boîte.

Le but de l'invention est également de proposer une version particulière de boîte remplissant les desiderata ci-dessus et apte à constituer un gobelet pouvant, une fois en forme, être posé debout sur une surface plane horizontale.

Par le document EP-A-290 356, pour ce qui concerne le contenu du document de priorité FR-A-2 614873, qui constitue un art antérieur au sens de l'article 54 (3) CBE, on connaît une structure de gobelet pliable à faces incurvées stockable à vide à plat et à mise en forme par simple pression, les parois du gobelet étant prolongées en partie supérieure pour former des parties rabattables définissant par leurs extrémités un polygone de sustentation pour le gobelet.

Une telle structure est relativement complexe, peu économe de matière du fait de la prévision des parties rabattables qui s'étendent du haut en bas du gobelet et sur pratiquement toute sa largeur et la stabilité du gobelet est précaire du fait de l'instabilité des parties rabattues dont les extrémités sont libres.

En outre, le mode de pliage et mise en forme du gobelet n'autorise pas une ouverture large et stable et interdit toute impression par exemple d'un message publicitaire sur les faces visibles du gobelet une fois en forme puisque ces faces sont au contact avec le contenu alimentaire du gobelet lorsque celui-ci n'est pas ouvert.

Par ailleurs, par le document DE-B-1.105.701 on connaît une boîte tétraédrique et stockable à plat, mais quine comporte pas de faces incurvées, la configuration étant telle qu'elle ne peut passer de la position à plat à la position en volume, sans que la boîte soit en position ouverte.

L'invention vise à perfectionner ces structures connues et à éliminer les inconvénients cités.

A cet effet, l'invention a pour objet une boîte pliante à faces incurvées, stockable à vide à plat et à mise en forme par simple pression, constituée, à plat, de deux feuilles se faisant face et de mêmes dimensions, de contour polygonal, jointives de manière étanche sur tous les côtés dudit contour polygonal sauf un et dans laquelle, au droit d'au moins l'un desdits côtés jointifs, les deux feuilles comportent deux lignes de rainage arquées, superposées, se terminant aux extrémités, ou au voisinage des extrémités, de la ligne de jonction des feuilles délimitant ledit côté jointif, la mise en forme de la boîte s'effectuant par enfoncement vers le centre de la boîte du milieu du ou des côtés jointifs munis desdites lignes de rainage, caractérisée en ce que les feuilles se prolongent au delà d'au moins un côté jointif par une bande où les feuilles sont solidarisées, ladite bande, au cours de l'enfoncement du milieu dudit côté pour la mise en forme de la boîte, se rabattant contre la face concave ainsi constituée.

Suivant une application particulière de la structure selon l'invention à l'obtention d'un gobelet, ledit contour est rectangulaire, carré ou trapézoïdal, les côtés jointifs , hormis celui opposé au côté non jointif, étant munis desdites lignes de rainage, les prolongements au delà desdits côtés jointifs desdites feuilles présentant un rebord dans le prolongement du bord extrême associé audit côté jointif non pourvu de lignes de rainage et s'étendant sur une distance suffisante pour délimiter avec ledit bord extrême, après rabattage contre les faces concaves du gobelet, un polygone de sustentation permettant de poser le gobelet en forme debout sur une surface plane horizontale.

Suivant encore un autre mode de mise en oeuvre, l'une des feuilles est en carton et l'autre feuille est une feuille de matière plastique préformée de préférence transparente, le carton étant éventuellement traité dans sa masse ou sur sa face tournée vers l'autre feuille de façon à permettre la liaison entre les deux feuilles par soudage au droit desdits côtés jointifs et de leurs éventuels prolongements.

D'autres caractéristiques et avantages ressortiront de la description qui va suivre de modes de réalisation de la boîte selon l'invention, description donnée à titre d'exemple uniquement et en regard des dessins annexés sur lesquels :
- Figure 1 représente une vue en élévation et à plat d'un premier mode de réalisation d'une boîte conforme à l'invention ;
- Figure 2 est une vue en élévation de la boîte de la figure 1 après mise en forme ;
- Figure 3 est une vue de droite de la boîte de la figure 2.
- Figure 4 est une vue en élévation et à plat d'un second mode de réalisation ;
- Figure 5 est une vue en élévation de la boîte de la figure 4 après mise en forme ;
- Figure 6 est une vue de droite de la boîte de la figure 5.
- Figure 7 est une vue en élévation et à plat d'une boîte conforme à l'invention à usage de gobelet ;
- Figure 8 est une vue en élévation de la boîte de la figure 7, après mise en forme, et
- Figure 9 est une vue de droite de la boîte de la figure 8.

La boîte représentée à plat sur la figure 1 comprend deux feuilles 1a et 1b de carton rectangulaire, de mêmes dimensions et superposées.

Plus précisément, dans le mode de réalisation représenté, les deux feuilles sont constituées par une seule et même feuille repliée sur elle-même le long d'une ligne 2.

Les deux feuilles sont solidarisées entre elles, outre le long de ladite ligne 2, le long de deux lignes 3 et 4 parallèles entre elles et perpendiculaires à la ligne 2. Les lignes 2, 3 et 4 délimitent un contour rectangulaire dont le quatrième côté, symbolisé par la figure 5, est dit non jointif en ce sens que les parties en regard des deux feuilles peuvent, à cet endroit, s'écarter pour donner accès à l'intérieur de la boîte.

Au-delà des lignes 3, 4 et 5 les deux feuilles se prolongent en formant des bandes superposées respectivement 6, 7 et 8. Les bandes 6 et 7 correspondant aux lignes 3 et 4 sont solidarisées entre elles sur toute leur surface, cependant que les bandes 8 ne le sont pas et peuvent s'ouvrir, donner accés à l'intérieur de la boîte.

Chaque feuille 1a,1b comporte quatre lignes de rainage arquées 9,10,11 et 12, au droit des quatre lignes ou côtés 2 à 5 respectivement.

Les lignes arquées 9 et 12 relient respectivement les extrémités des côtés 2 et 5 associés, cependant que les lignes arquées 10 et 11 rejoignent les côtés 3 et 4 respectivement à quelque distance de leurs extrémités.

Les deux feuilles 1a,1b sont rainées identiquement, les lignes 9 à 12 étant ainsi superposées mais non solidarisées de façon que la boîte puisse être mise en forme comme représentée aux figures 2 et 3 par pression au milieu des côtés 2,3 et 4 pour enfoncer ces derniers vers le centre de la boîte.

On donne ainsi à la boîte la forme générale d'un berlingot avec deux faces convexes en forme d'étoile à quatre branches délimitées par les feuilles 1a et 1b, entre les lignes arquées 9 à 12 et trois faces latérales concaves désignées par les références 13,14 et 15 sur la figure 2.

Ces faces concaves sont formées par la mise dans le prolongement et dans le même plan des parties homologues en regard des deux feuilles 1a,1b, en forme de cordes d'arc, telles que 16a et 16b sur les figures 1 et 3, délimitées entre lesdits côtés 2,3 et 4 et les lignes arquées associées 9,10 et 11 respectivement.

Les bandes étroites latérales 6 et 7 se trouvent cintrées et se rabattent en se plaquant contre les faces 14 et 15 épousant ainsi leur concavité. Leur rôle est de servir de nervures de rigidification et de maintien en position formée de la boîte.

Au niveau des côtés et bandes 5 et 8 sont prévus des moyens (non représentés) de fermeture de la boîte pouvant varier dans leur nature. Il peut s'agir d'une fermeture par scellement ou soudage le long du côté 5 ou au droit des bandes 8 ou d'un système quelconque permettant à volonté l'ouverture et la fermeture de la boîte.

Dans le cas des deux feuilles 1a,1b totalement séparées, le côté 2 peut être prolongé par des bandes de solidarisation des deux feuilles, analogues aux bandes 6 et 7.

Les deux feuilles 1a,1b sont en même matière ou non. Lorsau'elles sont différentes, l'une peut être en matière plastique, de préférence transparente, et, l'autre en carton traîté dans sa masse ou sur sa face tournée vers la feuille en plastique pour permettre le soudage des deux feuilles au droit des côtés jointifs (2,3,4) et des éventuelles bandes (6,7) adjacentes à ces côtés.

Une telle boîte sert avantageusement de conditionnement pour la présentation et la vente de toutes sortes de produits unitaires ou en vrac, alimentaires ou non, que l'on peut parfaitement observer à travers la feuille plastique transparente si une telle feuille est prévue.

La forme de berlingot est une forme harmonieuse et les faces convexes de la boîte se prêtent aisément à toute sorte d'impressions esthétiques et/ou informatives.

Les boîtes telles qu'illustrées par les figures 1 à 3 conviennent parfaitement pour des conditionnements sur des présentoirs à tringles de suspension.

Les lignes arquées 12 des deux feuilles 1a,1b peuvent être supprimées le cas échéant.

D'une manière générale, le contour polygonal formé par les côtés jointifs tels que 2,3 et 4 et le côté non jointifs tel que 5, peut être quelconque, le nombre des côtés étant égal ou supérieur à trois, avec au moins un des côtés susceptible d'être ouvert pour accéder à l'intérieur de la boîte.

Les paires de lignes arquées sont ménagées au droit d'au moins un des côtés jointifs, la totalité de ces derniers pouvant en être munis comme illustré par la figure 1.

Les figures 4 à 6 illustrent une variante de réalisation selon laquelle un seul des côtés jointifs, celui (17) apposé au côté d'ouverture de la boîte, est muni de lignes arquées 18 sur les deux feuilles constitutives 1′a,1′b de la boîte.

Sur la figure 4, il s'agit d'une boîte dont le contour, à plat, est rectangulaire avec deux côtés latéraux jointifs 19 et 20 non munis de lignes arquées.

Les trois côtés jointifs 17,19,20 sont prolongés par des bandes étroites 21 à 23 analogues aux bandes 6 et 7 de la figure 1.

Il est à noter que les lignes arquées 18 se prolongent au delà des extrémités du côté 17 jusque dans l'angle externe de la zone de raccordement des bandes adjacentes 21,22,23.

L'une des feuilles (1′a) est, par exemple, en matière plastique transparente, du type utilisé pour le blister, cependant que l'autre feuille (1′b) est en carton traité pour permettre le soudage des feuilles au droit des côtés 17,19,20 et des bandes périphériques 21,22,23.

Au niveau du côté non jointif la boîte est fermée par deux volets 24 en forme de lentille biconvexe, superposés lorsque la boîte est à plat, et rabattus l'un contre l'autre en position formée de la boîte de manière à obturer totalement son orifice d'entrée (figure 6), ce système étant par ailleurs bien connu. Lesdits volets 24 sont séparés du corps de la boîte par des lignes arquées 25.

Il est à noter que lors de la mise en forme de la boîte, du fait des différences de rigidité entre les matériaux des deux feuilles 1′a et 1′b, les bandes périphériques 21 à 23 ont tendance à se rabattre préférentiellement en direction de la feuille de carton 1′b, ce qui facilite la mise en forme et rigidifie la structure tridimensionnelle ainsi constituée.

Les côtés jointifs 19 et 20 pourraient bien entendu être munis de lignes arquées analogues aux lignes 10 et 11 de la figure 1, la boîte ainsi formée aurait alors la forme d'un véritable berlingot, avec quatre faces latérales concaves.

Les figures 7 à 9 illustrent une variante de réalisation de la boîte selon l'invention destinée à servir de gobelet une fois mise en forme.

A cet effet, les deux feuilles 1˝a et 1˝b sont, par exemple, de forme carrée et liées entre elles le long des lignes 26,27 et 28 ainsi qu'au droit des bandes 29 adjacentes au côté 26, et de deux prolongements triangulaires 30 et 31 associés aux lignes 27 et 28.

Les bords non jointifs 32 sont prolongés par des bandes 33 qui peuvent s'écarter pour donner accès à l'intérieur du gobelet une fois celui-ci mis en forme (figures 8 et 9).

Aux deux côtés jointifs opposés 27 et 28 sont associées des lignes arquées 34 et 35 s'étendant jusqu'aux extrémités des côtés 27 et 28.

La feuille 1˝a présente de préférence une rigidité supérieure à celle de la feuille 1 b afin d'avoir un pliage préférentiel des parties triangulaires 30 et 31 contre la partie de la feuille 1˝b comprise entre le côté 28 et la ligne 35 de cette dernière feuille.

La forme particulière des parties triangulaires 30 et 31 est déterminée de façon que les bords inférieurs 30a et 31a soient de longueur suffisante pour qu'une fois rabattus sensiblement à 90° des bandes 29, ils déterminent avec ces dernières un polygone de sustentation permettant au gobelet, une fois en forme (figure 9), de tenir debout avec son orifice supérieur sensiblement horizontal.

Le gobelet en forme présente deux flancs concaves 36 et 37 (figure 8) analogues aux deux flancs latéraux 14 et 15 de la boîte de la figure 2.

On peut, bien entendu, jouer sur la forme du gobelet en modifiant la longueur du côté 26. C'est ainsi qu'on peut lui donner une même longueur que le côté 32, en conservant aux parties triangulaires 30 et 31 les mêmes dimensions pour des questions de stabilité du gobelet, le contour général des feuilles 1˝a et 1˝b étant alors non plus carré mais trapézoïdal avec la grande base en partie inférieure.

## Revendications

1. Boîte pliante à faces incurvées, stockable à vide à plat et à mise en forme par simple pression, constituée, à plat, de deux feuilles (1a,1b ; 1′a,1′b ; 1˝a,1˝b) se faisant face et de mêmes dimensions, de contour polygonal, jointives de manière étanche sur tous les côtés (2,3,4 ; 17,19,20 ; 26,27,28) dudit contour polygonal sauf un et dans laquelle, au droit d'au moins l'un desdits côtés jointifs, les deux feuilles comportent deux lignes de rainage arquées (9,10,11 ; 18 ; 34,35), superposées, se terminant aux extrémités, ou au voisinage des extrémités, de la ligne de jonction des feuilles délimitant ledit côté jointif, la mise en forme de la boîte s'effectuant par enfoncement vers le centre de la boîte du milieu du ou des côtés jointifs munis desdites lignes de rainage, caractérisée en ce que les feuilles (1a,1b ; 1′a,1′b ; 1˝a,1˝b) se prolongent au delà d'au moins un côté jointif (3,4 ; 17; 27,28) par une bande (6,7 ; 21 ; 30,31) où les feuilles sont solidarisées, ladite bande, au cours de l'enfoncement du milieu dudit côté pour la mise en forme de la boîte, se rabattant contre la face concave ainsi constituée (14,15;35,36).

2. Boîte suivant la revendication 1, caractérisée en ce que ledit contour est rectangulaire ou carré et les trois côtés jointifs sont munis desdites lignes de rainage et desdites bandes de prolongement.

3. Boîte suivant la revendication 1 ou 2, caractérisée en ce qu'au droit dudit côté non jointif (5) les feuilles (1a,1b) sont munies desdites lignes de rainage (12) et de prolongements à bords libres (8), arqués ou non en correspondance avec les lignes de rainage, lesdits prolongements étant rabattables l'un sur ou vers l'autre et munis de moyens de solidarisation fixe ou provisoire dans cette position.

4. Boîte suivant la revendication 1, plus particulièrement destinée à être utilisée, une fois en forme, comme gobelet, caractérisée en ce que ledit contour est rectangulaire, carré ou trapézoïdal, les côtés jointifs (27,28), hormis celui (26) opposé au côté non jointif (32), étant munis desdites lignes de rainage (34,35), les prolongements (30,31) au delà desdits côtés jointifs (27,28) desdites feuilles (1˝a,1˝b) présentant un rebord (30a,31a) dans le prolongement du bord extrême associé audit côté jointif (26) non pourvu de lignes de rainage et s'étendant sur une distance suffisante pour délimiter avec ledit bord extrême, après rabattage contre les faces concaves (36,37) du gobelet, un polygone de sustentation permettant de poser le gobelet en forme debout sur une surface plane horizontale.

5. Boîte suivant l'une des revendications 1 à 4, caractérisée en ce que les deux feuilles (1a,1b ; 1′a,1′b ; 1˝a,1˝b) sont en des matériaux de rigidité différente en vue d'avoir un rabattement préférentiel des bandes (6,7 ; 21,22,23 ; 30,31 ) prolongeant les côtés jointifs (3,4 ; 17,19,20 ; 27,28).

6. Boîte suivant l'une des revendications 1 à 5, caractérisée en ce que l'une des feuilles (1′b,1˝b) est en carton et l'autre feuille (1′a,1˝a) est une feuille de matière plastique préformée de préférence transparente, le carton étant éventuellement traité dans sa masse ou sur sa face tournée vers l'autre feuille de façon à permettre la liaison entre les deux feuilles par soudage au droit des côtés jointifs (17,19,20 ; 26,27,28) et de leurs éventuels prolongements (21,22,23 ; 29,30,31).

## Patentansprüche

1. Im flachen Zustand lagerbarer und unter leichtem Druck aufrichtbarer Faltbehälter mit nach innen gekrümmten Seiten, der im flachen Zustand aus zwei übereinander befindlichen Blättern (1a, 1b; 1′a, 1′b; 1˝a, 1˝b) von gleichen Abmessungen mit polygonaler Kontur, die an allen Seiten (2, 3, 4; 17, 19, 20; 26, 27, 28) der besagten polygonalen Kontur außer einer dicht miteinander verbunden sind, gebildet wird und bei dem an wenigstens einer der besagten verbundenen Seiten die beiden Blätter zwei bogenförmige, übereinander befindliche Faltlinien (9, 10, 11; 18; 34, 35) umfassen, die an den Ecken oder benachbart zu den Enden der die besagte verbundene Seite begrenzenden Verbindungslinie der Blätter enden, wobei das Aufrichten des Behälters durch Drücken gegen die Mitte des Behälters von der Mitte oder von verbundenen Seiten, die mit den besagten Faltlinien versehen sind, geschieht, dadurch gekennzeichnet, daß die Blätter (1a, 1b; 1′a, 1′b; 1˝a, 1˝b) über wenigstens eine verbundene Seite (3, 4; 17; 27, 28) hinaus durch einen Streifen (6, 7; 21; 30, 31) verlängert sind, wo die Blätter miteinander verbunden sind, wobei der besagte Streifen während des Drückens von der Mitte der besagten Seite zum Aufrichten des Behälters gegen die konkave, auf diese Weise gebildete Seite (14, 15; 35, 36) klappt.

2. Behälter nach Anspruch 1, dadurch gekennzeichnet, daß die besagte Kontur rechteckig oder quadratisch ist und die drei verbundenen Seiten mit den besagten Faltlinien und den besagten Verlängerungsstreifen versehen sind.

3. Behälter nach Anspruch 1 oder 2, dadurch gekennzeichnet, daß an der Stelle der besagten nichtverbundenen Seite (5) die Blätter (1a, 1b) mit den besagten Faltlinien (12) und den Verlängerungen aus freien Streifen (8), entsprechend den Faltlinien gekrümmt oder ungekrümmt, versehen sind, wobei die besagten Verlängerungen auf- oder gegeneinander klappbar und mit einem Mittel zum festen oder vorübergehenden Befestigen in dieser Position versehen sind.

4. Behälter nach Anspruch 1 und insbesondere dazu bestimmt, einmal in seiner Form als Becher benutzt zu werden, dadurch gekennzeichnet, daß die besagte Kontur rechteckig, quadratisch oder trapezförmig ist, wobei die verbundenen Seiten (27, 28) außer derjenigen, die der nicht verbundenen Seite (32) gegenüberliegt, mit den besagten Faltlinien (34, 35) versehen sind, wobei die Verlängerungen (30, 31) jenseits der besagten verbundenen Seiten (27, 28) der besagten Blätter (1˝a, 1˝b) einen Rand (30a, 31a) in der Verlängerung des Außenrandes aufweisen, der der besagten verbundenen Seite (26) zugeordnet ist, die nicht mit Faltlinien versehen ist, und sich über eine genügende Distanz erstreckt, um mit dem besagten Außenrand nach Umklappen gegen die konkaven Flächen (36, 37) des Bechers ein Aufstandspolygon zu begrenzen, das es ermöglicht, den aufgerichteten Becher auf einer planen horizontalen Fläche aufzustellen.

5. Behälter nach einem der Ansprüche 1 bis 4, dadurch gekennzeichnet, daß die beiden Blätter (1a, 1b; 1′a, 1′b; 1˝a, 1˝b) aus Materialien unterschiedlicher Festigkeit sind, um ein bevorzugtes Umklappen der Streifen (6, 7; 21, 22, 23: 30, 31 ), die die verbundenen Seiten (3, 4; 17, 19, 20; 27, 28) verlängern, zu erzielen.

6. Behälter nach einem der Ansprüche 1 bis 5, dadurch gekennzeichnet, daß das eine der Blätter (1′b, 1˝b) aus Karton und das andere Blatt (1′a, 1˝a) ein Blatt aus vorgeformtem, vorzugsweise transparentem PLastikmaterial ist, wobei der Karton gegebenenfalls in seiner Masse oder auf seiner gegen das andere Blatt gerichteten Seite behandelt ist, so daß die Verbindung zwischen den beiden Blättern durch Schweißen an den verbundenen Seiten (17, 19, 20; 26, 27, 28) und an ihren eventuellen Verlängerungen (21, 22, 23; 29, 30, 31) ermöglicht wird.

## Claims

1. Folding box with curved faces, storable flat when empty and which can be formed by simple pressure, consisting, when flat, of two sheets (1a, 1b; 1′a, 1′b; 1˝a, 1˝b) opposite each other and of the same dimensions, polygonal in outline, joined sealingly at all the edges (2, 3, 4; 17, 19, 20; 26, 27, 28) of the said polygonal outline except one and in which, facing at least one of the said joined edges, the two sheets have two superimposed, curved score lines (9, 10, 11; 18; 34, 35), terminating at the ends, or close to the ends, of the junction line of the sheets defining the said joined edge, the forming of the box being effected by pressing, towards the centre of the box, the middle of the joined edge or edges provided with the said score lines, characterised in that the sheets (1a, 1b; 1′a, 1′b; 1˝a, 1˝b) extending beyond at least one joined edge (3, 4; 17; 27, 28) in a strip (6, 7; 21; 30, 31) where the sheets are attached, the said strip, during the pressing in of the middle of the said edge for forming the box, folding back against the concave face thus formed (14, 15; 35, 36).

2. Box according to claim 1, characterised in that the said outline is rectangular or square and the three joined edges are provided with the said score lines and the said extension strips.

3. Box according to claim 1 or 2, characterised in that facing the said non-joined edge (5) the sheets (1a, 1b) are provided with the said score lines (12) and extensions with free edges (8), curved or not in correspondence with the score lines, the said extensions being able to be folded back on or towards each other and provided with fixed or temporary attaching means in this position.

4. Box according to claim 1, especially designed to be used, once formed, as a cup, characterised in that the said outline is rectangular, square or trapezoid, the joined edges (27, 28), except for the one (26) opposite to the non-joined edge (32), being provided with the said score lines (34, 35), the extensions (30, 31) beyond the said joined edges (27, 28) of the said sheets (1˝a, 1˝b) having an edge (30a, 31a) in the extension of the extreme edge associated with the said joined edge (26) not provided with score lines and extending over a sufficient distance to define, with the said extreme edge, after folding back against the concave faces (36, 37) of the cup, a support polygon enabling the formed cup to be placed upright on a horizontal flat surface.

5. Box according to one of claims 1 to 4, characterised in that the two sheets (1a, 1b; 1′a, 1′b; 1˝a, 1˝b) are made from materials of different rigidity for the purpose of having a preferential folding back of the strips (6, 7; 21, 22, 23; 30, 31) extending the joined edges (3, 4; 17, 19, 20; 27, 28).

6. Box according to one of claims 1 to 5, characterised in that one of the sheets (1′b, 1˝b) is made from cardboard and the other sheet (1′a, 1˝a) is a sheet made from preformed plastic material, preferably transparent, the cardboard being optionally treated in totality or on its face turned towards the other sheet so as to enable the two sheets to be connected by welding in line with the joined edges (17, 19, 20; 26, 27, 28) and any extensions to them (21, 22, 23; 29, 30, 31).
